# EUROPÄISCHE PATENTSCHRIFT

(11) **EP 3 992 961 B1**
(45) Veröffentlichungstag und Bekanntmachung des Hinweises auf die Patenterteilung: **08.02.2023**
(21) Anmeldenummer: 21203062.1
(22) Anmeldetag: 18.10.2021
(51) Int. Cl.: G10D 13/22, G10D 13/08

(54) **HANDPAN**
HANDPAN
HANDPAN

(30) Priorität: 28.10.2020 DE 202020106174 U
(43) Veröffentlichungstag der Anmeldung: 04.05.2022
(73) Patentinhaber: Roland Meinl Musikinstrumente GmbH & Co. KG, 91468 Gutenstetten (DE)
(72) Erfinder: Heubeck, Udo, 91456 Diespeck (DE)
(74) Vertreter: Hübner, Gerd

(56) Entgegenhaltungen:
- DE-U1-202016 005 454
- DE-U1-202016 101 057
- GB-A- 2 580 887

## Beschreibung

Die Erfindung betrifft ein Musikinstrument in Form einer Handpan mit den im Oberbegriff des Anspruchs 1 angegebenen Merkmalen. Ein derartiges Musikinstrument ist aus der GB 2580887 A bekannt, wobei in der Unterschale eine einzige, zentrale Resonanzöffnung vorgesehen ist.

Handpans sind seit ca. 2008 als Musikinstrumente bekannt und von einem ähnlichen Blechklanginstrument, einer sogenannten Hang^{®} abgeleitet. Ein guter Überblick und eine Beschreibung der bekannten Merkmale einer Handpan sind dem gleichlautenden Wikipedia-Artikel, vom Internet herunterladbar über die Webseite "https://de.wikipedia.org/wiki/Handpan" entnehmbar.

Demzufolge umfasst eine Handpan einen hohlen Grundkörper, zusammengesetzt aus einer jeweils kugelsegmentförmigen Unterschale und Oberschale, die an ihren einander zugewandten Ringflächen miteinander verbunden, vorzugsweise verklebt, sind. Ferner ist auf der Oberschale ein zentrales Basis-Tonfeld vorgesehen, das üblicherweise auf den tiefsten Ton der Handpan gestimmt ist. Um das zentrale Basis-Tonfeld herum sind auf der Oberschale weitere Tonfelder ringförmig aneinandergereiht angeordnet, die in der Regel auf verschiedene Töne gestimmt sind.

In der Unterschale ist bei den bekannten Handpans analog dem sogenannten Gu bei einer Hang^{®} eine zentrale Resonanzöffnung eingeformt, die zum Klangbild des Instrumentes in unterschiedlichster, hier nicht näher zu erörternder Weise beiträgt.

Die unten liegende Resonanzöffnung dient bei der Fertigung der Handpan auch dazu, nach dem Zusammenfügen von Ober- und Unterschale das Feintuning der Tonfelder auf der Oberschale von innen mit einem speziellen Stimmhammer zu ermöglichen.

Problematisch bei den bekannten Handpans ist die zentrale Anordnung der Resonanzöffnung. Damit würde beim Spielen des Instruments abgestellt auf einer planen Fläche die Resonanzöffnung verschlossen und dementsprechend nicht mehr oder nur ungenügend zum Klangbild des Instrumentes beitragen. Auch ist die Schallabstrahlung durch die Resonanzöffnung bei herkömmlichem Spiel mit auf den Oberschenkeln aufgelegtem Instrument zum einen nach unten zum Boden gerichtet, zum anderen durch die Oberschenkel unter Umständen deutlich gedämpft und damit verbesserungsbedürftig.

Ausgehend von den geschilderten Problemen des Standes der Technik liegt der Erfindung die Aufgabe zugrunde, eine Handpan der gattungsgemäßen Art so fortzubilden, dass sie unter verschiedenen Einsatzbedingungen ein verbessertes Klangbild und eine einfachere Bearbeitbarkeit zum Feintuning aufweist.

Diese Aufgabe wird laut Kennzeichnungsteil des Anspruches 1 dadurch gelöst, dass mindestens eine weitere Resonanzöffnung an der Unterschale vorgesehen ist, wobei die dementsprechend mindestens zwei Resonanzöffnungen dezentral in den seitlichen, ansteigenden Zonen der Unterschale angeordnet sind.

Aufgrund dieser dezentralen Anordnung mindestens zweier Resonanzöffnungen bleiben diese auch dann offen und damit wirksam, wenn die Handpan auf einer ebenen Unterlage gestellt bespielt wird. Auch bei einer üblichen Handhabung auf den Oberschenkeln können die Resonanzöffnungen so angeordnet werden, dass eine davon schräg nach vorne weist, wodurch die Schall-Abstrahlrichtung des Instruments auf etwaige Zuhörer zielt und damit deutlich effektiver ist.

Die seitlichen, dezentral angeordneten Resonanzöffnungen sind gegenüber dem unten zentral angeordneten Resonanzloch ferner besser für den Spieler zugänglich, sodass sich eine manuelle Dämpfung des sogenannten Sustains der Handpan durch Verschließen oder zumindest teilweises Abdecken der Resonanzöffnungen - ähnlich einer bei Akustik-Gitarren verwendeten Resonanzloch-Abdeckung - einfacher bewerkstelligen lässt.

Auch beim Bespielen der Handpan auf einem dafür vorgesehenen Ständer ergeben sich durch die erfindungsgemäße Ausgestaltung Vorteile. Bei einem üblichen zentralen Resonanzloch prallt der Klang auf die Streben des Ständers und erzeugt damit störende Schwingungen. Die seitlichen Resonanzöffnungen hingegen sorgen für eine freie, hindernislose Klangentfaltung, was ich auch positiv auf eine Mikrofonierung und Tonabnahme auswirkt. Es können nämlich ein oder mehrere Mikrofone eingesetzt werden, um ein breiteres Klangbild zu erhalten.

Nicht zuletzt ist das Feintuning der Handpan im zusammengefügten Zustand von Ober- und Unterschale erheblich vereinfacht, da die über die Oberschale verteilten Tonfelder oben grundsätzlich über zwei Öffnungen von unten zugänglich sind. Außerdem können beide Hände des Instrumentenbauers beim Feintuning eingesetzt bzw. über eine Resonanzöffnung der Stimmhammer eingeführt und über die andere Resonanzöffnung die Arbeit visuell kontrolliert werden. Dies bringt eine erhebliche Vereinfachung bzw. Perfektionierung der Stimmarbeit mit sich.

In den abhängigen Ansprüchen sind bevorzugte Weiterbildungen des Erfindungsgegenstandes angegeben. So können drei oder vier Resonanzöffnungen vorgesehen sein, die dann vorzugsweise gleichmäßig bezogen auf die Umfangsrichtung der Unterschale verteilt darin aneinandergereiht angeordnet sind. Damit hat die Handpan auch ein optisch ansprechendes, aufgeräumtes Erscheinungsbild.

Demselben Zweck dient die mögliche Auslegung der Resonanzöffnungen mit gleichen Durchmesser, wobei jedoch auch unterschiedliche Durchmesser zur Erzeugung bestimmter Klangeffekte denkbar sind.

Weitere bevorzugte Ausführungsformen beziehen sich auf die Flächendimension der zentralen, nicht von den Resonanzöffnungen belegten Zone und die Abstände der Resonanzöffnungen vom Außenrand der Unterschale. Ein ausgewogenes klangliches und optisches Bild der Handpan ergibt sich, wenn diese entsprechende Flächendimension der Zentralzone und/oder dieser Abstand im Wesentlichen dem Durchmesser der Resonanzöffnungen entsprechen.

Weitere Merkmale, Einzelheiten und Vorteile der Erfindung ergeben sich aus der nachfolgenden Beschreibung verschiedener Ausführungsbeispiele. Es zeigen:
- Fig. 1 bis 4: eine Draufsicht, eine perspektivische Ansicht schräg von oben sowie zwei Seitenansichten aus den Pfeilrichtungen III bzw IV gemäß Fig. 1 einer Handpan in einer ersten Ausführungsform,
- Fig. 5 und 6: eine Unteransicht und perspektivische Ansicht schräg von unten der Handpan in dieser ersten Ausführungsform,
- Fig. 7 und 8: eine Unteransicht und perspektivische Ansicht schräg von unten einer Handpan in einer zweiten Ausführungsform, sowie
- Fig. 9 und 10: eine Unteransicht und perspektivische Ansicht schräg von unten einer Handpan in einer dritten Ausführungsform.

Wie aus den Fig. 1 bis 4 hervorgeht, weist die dort gezeigte Handpan einen hohlen Grundkörper 1 auf, der aus einer jeweils halbkugelsegmentförmigen, flachen Unterschale 2 und einer entsprechend in ihrer Grundform ausgelegten Oberschale 3 zusammengesetzt ist. Die beiden Schalen 2, 3 sind an ihren einander zugewandten Außenrändern 4 über den vollen Umfang miteinander verklebt.

Wie insbesondere aus den Fig. 1 und 2 hervorgeht, ist auf der Oberschale 3 ein zentrales Basis-Tonfeld 5 angelegt. Um dieses herum sind acht weitere, durch verschiedene Durchmesser und Formgebungen unterschiedlich gestimmte Tonfelder 6.1 bis 6.8 ringförmig aneinandergereiht. Diese Ausgestaltung der Oberschale 3 gilt auch für alle weiteren Ausführungsformen gemäß den Fig. 7 bis 10, sodass diesbezüglich keine nochmalige Beschreibung der Oberschale dieser Ausführungsformen notwendig ist.

Bei dem in den Fig. 1 bis 6 gezeigten Ausführungsbeispiel der Handpan sind in die Unterschale zwei Resonanzöffnungen 7.1, 7.2 dezentral in der seitlichen, ansteigenden Zone 8 der Unterschale 2 eingebracht, sodass zentral ein nicht von den Resonanzöffnungen 7.1, 7.2 belegte Zone 9 vorhanden ist. Die beiden Resonanzöffnungen 7.1, 7.2 sind durch ihre um 180° versetzte Gegenüberstellung gleichmäßig bezogen auf die Umfangsrichtung U der Unterschale 2 angeordnet und weisen einen übereinstimmenden Durchmesser D7 auf. Die von der Resonanzöffnungen 7.1, 7.2 unbelegte zentrale Zone 9 der Unterschale 2 weist eine im Wesentlichen dem Durchmesser D7 entsprechende Flächendimension F9 auf. Dies trifft auch für den Abstand A7 zwischen den nach außen weisenden Rändern 11 der Resonanzöffnungen 7.1, 7.2 und dem Außenrand 4 der Unterschale 2 zu.

Die in den Fig. 7 und 8 gezeigte Ausführungsform weist im Unterschied zu der vorherigen Ausführungsform in der Unterschale 2 drei Resonanzöffnungen 7.1, 7.2, 7.3 auf, die wiederum dezentral in der seitlich ansteigenden Zone 8 der Unterschale 2 angeordnet sind. Wie insbesondere aus Fig. 7 hervorgeht, ist die Anordnung der Resonanzöffnungen 7.1, 7.2, 7.3 auch hier gleichmäßig in Umfangsrichtung U, sodass diese Öffnungen um einen Winkel von 120° zueinander versetzt in Umfangsrichtung U zueinander angeordnet sind. Flächendimension F9 und Abstand A7 entsprechen analog im Wesentlichen dem übereinstimmenden Durchmesser D7 der Resonanzöffnungen 7.1, 7.2, 7.3.

Die in den Fig. 7 und 8 gezeigte Ausführungsform schließlich weist im Unterschied zu den vorherigen Ausführungsformen in der Unterschale 2 vier Resonanzöffnungen 7.1, 7.2, 7.3, 7.4 auf, die wiederum dezentral in der seitlich ansteigenden Zone 8 der Unterschale 2 angeordnet sind. Wie insbesondere aus Fig. 9 hervorgeht, ist die Anordnung der Resonanzöffnungen 7.1, 7.2, 7.3, 7.4 auch hier gleichmäßig in Umfangsrichtung U, sodass diese Öffnungen um einen Winkel von 90° zueinander versetzt in Umfangsrichtung U zueinander angeordnet sind. Flächendimension F9 und Abstand A7 entsprechen analog im Wesentlichen dem übereinstimmenden Durchmesser D7 der Resonanzöffnungen 7.1, 7.2, 7.3, 7.4.

## Patentansprüche

1. Handpan, umfassend
- einen hohlen Grundkörper (1), zusammengesetzt aus einer jeweils kugelsegmentförmigen Unterschale (2) und Oberschale (3), die an ihren einander zugewandten Außenrändern (4) miteinander verbunden, vorzugsweise verklebt, sind,
- einem vorzugsweise zentral auf der Oberschale (3) angeordneten Basis-Tonfeld (5),
- ringförmig auf der Oberschale (3) vorzugsweise um das Basis-Tonfeld (5) herum angeordnete weitere Tonfelder (6.1 bis 6.8), sowie
- eine Resonanzöffnung (7.1) in der Unterschale (2), **gekennzeichnet durch**
- mindestens eine weitere Resonanzöffnung (7.2 bis 7.4) in der Unterschale (2), wobei die mindestens zwei Resonanzöffnungen (7.1 bis 7.4) dezentral in der seitlichen, ansteigenden Zone (8) der Unterschale (2) angeordnet sind.

2. Handpan nach Anspruch 1, **gekennzeichnet durch** drei oder vier Resonanzöffnungen (7.1 bis 7.4) in der Unterschale (2).

3. Handpan nach Anspruch 1 oder 2, **dadurch gekennzeichnet, dass** die Resonanzöffnungen (7.1 bis 7.4) gleichmäßig bezogen auf die Umfangsrichtung (U) der Unterschale (2) verteilt angeordnet sind.

4. Handpan nach einem der vorgenannten Ansprüche, **dadurch gekennzeichnet, dass** die Resonanzöffnungen (7.1 bis 7.4) den gleichen Durchmesser (D7) aufweisen.

5. Handpan nach Anspruch 4, **dadurch gekennzeichnet, dass** die zentrale, nicht von den Resonanzöffnungen (7.1 bis 7.4) belegte Zone (9) der Unterschale (2) in ihrer Flächendimension (F9) in Wesentlichen dem Durchmesser (D7) der Resonanzöffnungen (7.1 bis 7.4) entspricht.

6. Handpan nach Anspruch 4 oder 5, **dadurch gekennzeichnet, dass** der Abstand (A7) zwischen den nach außen weisenden Rändern (11) der Resonanzöffnungen (7.1 bis 7.4) und dem Außenrand (4) der Unterschale (2) im Wesentlichen dem Durchmesser (D7) der Resonanzöffnungen (7.1 bis 7.4) entspricht.

## Claims

1. Handpan, comprising
- a hollow base body (1), composed of a lower shell (2) and an upper shell (3), each in the form of a spherical segment, which are connected, preferably glued, to one another at mutually facing outer edges (4) thereof,
- a basic tone field (5) preferably arranged centrally on the upper shell (3),
- further tone fields (6.1 to 6.8) arranged annularly on the upper shell (3), preferably around the basic tone field (5), as well as
- a resonance opening (7.1) in the lower shell (2),
**characterized by**
- at least one further resonance opening (7.2 to 7.4) in the lower shell (2), wherein the at least two resonance openings (7.1 to 7.4) are arranged decentrally in the lateral rising zone (8) of the lower shell (2).

2. Handpan according to claim 1, **characterized by** three and four resonance openings (7.1 to 7.4) in the lower shell (2).

3. Handpan according to claim 1 or 2, **characterized in that** the resonance openings (7.1 to 7.4) are arranged uniformly distributed with respect to the circumferential direction (U) of the lower shell (2).

4. Handpan according to any one of the preceding claims, **characterized in that** the resonance openings (7.1 to 7.4) have the same diameter (D7).

5. Handpan according to claim 4, **characterized in that** the central zone (9) of the lower shell (2) not occupied by the resonance openings (7.1 to 7.4) in its surface dimension (F9) substantially corresponds to the diameter (D7) of the resonance openings (7.1 to 7.4).

6. Handpan according to claim 4 or 5, **characterized in that** the distance (A7) between outwardly pointing edges (11) of the resonance openings (7.1 to 7.4) and the outer edge (4) of the lower shell (2) essentially corresponds to the diameter (D7) of the resonance openings (7.1 to 7.4).

## Revendications

1. Handpan, comprenant
- un corps de base creux (1), composé d'une coque inférieure (2) et d'une coque supérieure (3), chacune en forme de segment sphérique, qui sont reliées entre elles, de préférence collées, au niveau de leurs bords extérieurs (4) tournés l'un vers l'autre,
- un champ sonore de base (5) disposé de préférence au centre de la coque supérieure (3),
- d'autres champs sonores (6.1 à 6.8) disposés en forme d'anneau sur la coque supérieure (3), de préférence autour du champ sonore de base (5), ainsi qu'
- une ouverture de résonance (7.1) dans la coque inférieure (2), **caractérisé par**
- au moins une autre ouverture de résonance (7.2 à 7.4) dans la coque inférieure (2), les au moins deux ouvertures de résonance (7.1 à 7.4) étant disposées de manière décentrée dans la zone latérale montante (8) de la coque inférieure (2).

2. Handpan selon la revendication 1, **caractérisé par** trois ou quatre ouvertures de résonance (7.1 à 7.4) dans la coque inférieure (2).

3. Handpan selon la revendication 1 ou 2, **caractérisé en ce que** les ouvertures de résonance (7.1 à 7.4) sont réparties uniformément par rapport à la direction périphérique (U) de la coque inférieure (2).

4. Handpan selon l'une quelconque des revendications précédentes, **caractérisé en ce que** les ouvertures de résonance (7.1 à 7.4) présentent le même diamètre (D7).

5. Handpan selon la revendication 4, **caractérisé en ce que** la zone centrale (9) de la coque inférieure (2), qui n'est pas occupée par les ouvertures de résonance (7.1 à 7.4), a une dimension de surface (F9) qui correspond sensiblement au diamètre (D7) des ouvertures de résonance (7.1 à 7.4).

6. Handpan selon la revendication 4 ou 5, **caractérisé en ce que** la distance (A7) entre les bords (11) des ouvertures de résonance (7.1 à 7.4) orientés vers l'extérieur et le bord extérieur (4) de la coque inférieure (2) correspond essentiellement au diamètre (D7) des ouvertures de résonance (7.1 à 7.4).
